# EUROPÄISCHE PATENTSCHRIFT

(11) **EP 0 205 113 B1**
(45) Veröffentlichungstag und Bekanntmachung des Hinweises auf die Patenterteilung: **15.05.1991**
(21) Anmeldenummer: 86107669.3
(22) Anmeldetag: 05.06.1986
(51) Int. Cl.: B01F 7/30, B01F 7/24

(54) **Konus-Schneckenmischer**
Conical mixer having a helix
Mélangeur conique comportant une hélice

(30) Priorität: 08.06.1985 DE 3520651
(43) Veröffentlichungstag der Anmeldung: 17.12.1986
(73) Patentinhaber: Helpmann Holding B.V., 1410 AC Naarden (NL)
(72) Erfinder: Bolz, Alfred, Sen., D-7988 Wangen/Allg. (DE)
(74) Vertreter: Riebling, Günter, Dr.

(56) Entgegenhaltungen:
- CH-A- 637 033
- DE-A- 2 643 766
- DE-A- 3 023 826

## Beschreibung

Die Erfindung betrifft einen Konus-Schneckenmischer nach dem Oberbegriff des Patentanspruchs 1. Derartige Konus-Schneckenmischer sind in vielfältigen Ausführungsformen bekannt geworden. Allen bekannten Ausführungsformen ist gemeinsam, daß der Mischbehälter fest an einem Grundrahmen befestigt ist und daß der Mischbehälter nach oben durch einen Behälterdeckel abgeschlossen ist, wobei im Behälterdeckel der Dreh- und Schwenkantrieb für die Mischschnecke befestigt ist. In bekannter Weise münden vom Behälterdeckel aus vielfältige Einführungsöffnungen in den Mischbehälter, zum Beispiel die Leitungen für die Vakuum-Erzeugung, die Leitungen für die Beheizung des Behälterdeckels und dergleichen mehr, wobei eine Vielzahl von zusätzlichen Aggregaten auf dem Behälterdeckel befestigt sind.

Bisher war es praktisch nicht möglich, den Mischbehälter eines derartigen Konus-Schneckenmischers auf befriedigende Art von innen zu reinigen. Bisher mußte man den unteren Auslauf entfernen, um von dort aus mit entsprechenden Reinigungs-Instrumenten in das Innere des Mischbehälters vorzudringen und um dort eine Reinigung zu versuchen, was wegen der unzugänglichen Raumverhältnisse nur ungenügend gelang.

Ebenso war es bekannt, den Deckel vollständig abzubauen und nach oben hin abzuheben, was sehr umständlich und schwierig ist, denn es mußten dann sämtliche Zuleitungen für die auf dem Deckel befestigten Aggregate entfernt werden, um den Deckel vom Mischbehälter abheben zu können.

Bei großen Mischbehältern ist es ferner bekannt, im Mischbehälter ein Mannloch anzubringen, damit durch diese Reinigungsöffnung eine Person in das Innere des Mischbehälters gelangen kann, um dort die Reinigung vorzunehmen. Diese Art der Reinigung ist jedoch umständlich und unfall trächtig.

Der Erfindung liegt die Aufgabe zugrunde, einen Konus-Schneckenmischer der eingangs genannten Art so weiterzubilden, daß sein Inneres leicht zugänglich gemacht werden kann.

Zur Lösung der gestellten Aufgabe ist die Erfindung dadurch gekennzeichnet, daß der Behälterdeckel in dem Grundrahmen befestigt ist und mit dem Mischbehälter über Schnellverschlußelemente verbunden ist, und daß der Mischbehälter mit einer Hubeinrichtung vertikal verstellbar im Grundrahmen angeordnet ist.

Merkmal der vorliegenden Erfindung ist also, daß nun der Behälterdeckel fest mit dem Grundrahmen verbunden ist und der Mischbehälter über eine motorisch oder handbetätigbare Hubeinrichtung vertikal von dem fest im Grundrahmen gehaltenen Behälterdeckel absenkbar ist.

Mit dieser Ausführungsform ergeben sich vielfältige Vorteile gegenüber den bekannten Anordnungen. Zunächst ist ein derartig absenkbarer Mischbehälter vor allem für Konus-Schneckenmischer verwendbar, die für Versuchszwecke (zum Mischen kleiner Chargen) vorgesehen sind. Mit dem vertikal absenkbaren Mischbehälter ist dann eine einfache Überprüfung des Versuchsergebnisses möglich, denn durch Lösen der Schnellverschlußelemente und Betätigung der Hubeinrichtung kann der Mischbehälter auf einfache Weise vom Behälterdeckel nach unten abgesenkt werden, und der Inhalt des Mischbehälters ist nun einer optischen Überprüfung einfach zugänglich.

Die Reinigung geschieht genauso einfach, denn es kann sowohl eine Reinigung von oben erfolgen, als auch eine Reinigung von unten.

In einer Weiterbildung der vorliegenden Erfindung ist es vorgesehen, daß der Mischbehälter in seiner abgesenkten Stellung in einer horizontalen Achse schwenkbar ausgebildet ist. Auf diese Weise ist es einfach möglich, den Behälterinhalt zu entfernen und die Reinigung des Mischbehälters wird hierdurch noch weiter erleichtert.

Die erfindungsgemäße Hubeinrichtung zum Absenken des Mischbehälters kann auf verschiedene Weise ausgebildet sein.

Eine erste Ausführungsform sieht vor, daß am Grundrahmen eine vertikale Zahnstange befestigt ist, mit der ein über eine Handkurbel drehend angetriebenes Antriebsrad kämmt, welches Teil eines Hubgetriebes ist, welches mit dem Mischbehälter verbunden ist. Das Gehäuse des Hubgetriebes ist hierbei mit einer Anschweiß-Konsole verbunden, welche ihrerseits fest mit dem Außenumfang des Mischbehälters verbunden ist. Durch Drehung des Antriebsrades, z.B. über die Handkurbel oder über einen Elektromotor, verschiebt sich dann das Hubgetriebe längs der Zahnstange, wonach der Mischbehälter in gleicher Weise angehoben oder abgesenkt wird.

Eine derartige Ausführungsform mit einer einfachen Zahnstange wird man nur für leichte Mischbehälter bis zu einem Nutzinhalt von beispielsweise 50 l verwenden, während man bei größeren Mischbehältern eine zweiseitige Hubeinrichtung verwendet, wo also bei einander gegenüberliegenden Seiten des Grundrahmens jeweils eine Zahnstange angeordnet ist, der jeweils eine Hubeinrichtung zugeorndet ist, die synchron über einen Handantrieb oder über einen Motorantrieb betätigt wird.

Statt des hier vorgeschlagenen Zahnstangen-Antriebes ist in einer zweiten Ausführungsform vorgesehen, die Hubeinrichtung als motorisch angetriebene Drehspindel auszubilden, die mit einer fest mit dem Mischbehälter verbundenen Spindelmutter kämmt.

Eine weitere Ausführungsform sieht vor, daß der Mischbehälter in dem Grundrahmen über eine Windeneinrichtung anhebbar und absenkbar ist, wobei die Windeneinrichtung in bekannter Weise mit einem Klinkengesperre ausgebildet ist oder auch selbsthemmend ausgebildet ist.

Neben derartigen mechanischen Hubvorrichtungen ist es nach dem Erfindungsgedanken der vorliegenden Erfindung auch vorgesehen, eine derartige Hubeinrichtung entweder als pneumatisch betätigten Hubzylinder oder auch als hydraulisch betätigten Hubzylinder auszubilden.

Weitere Merkmale der Erfindung sind Gegenstand der übrigen Unteransprüche.

Der Erfindungsgegenstand der vorliegenden Erfindung ergibt sich nicht nur aus dem Gegenstand der einzelnen Patentansprüche, sondern auch aus der Kombination der einzelnen patentansprüche untereinander.

Im folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert gezeichnete Seitenansicht eines Konus-Schneckenmischers in Betriebsstellung,
- Figur 2:: eine um 90° gedrehte Seitenansicht im Vergleich zu Figur 1,
- Figur 3:: die gleiche Darstellung wie Figur 1 mit abgesenktem Mischbehälter,
- Figur 4:: eine weitere Ausführungsform eines Konus-Schneckenmischers.

In Figur 1 ist der Behälterdeckel 4 des Konus-Schneckenmischers fest an der Oberseite eines Grundrahmens 5 mit Hilfe von nicht näher dargestellten Verschraubungen befestigt. An der Oberseite des Behälterdeckels 4 ist der zweifache Antrieb 1 für den Dreh- und Schwenkantrieb des Schwenkarmes 2 (vergleiche Figur 3) vorgesehen. Der Schwenkarm 2 wird hierbei um eine vertikale Achse drehend angetrieben, während die am äußeren schwenkbaren Ende des Schwenkarmes 2 gelagerte Mischschnecke 3 um ihre Längsachse ebenfalls drehend angetrieben wird.
Auf diese Weise führt die Mischschnecke 3 eine Bewegung parallel zur Innenwandung des konischen Mischbehälters 6 aus.

In nicht näher dargestellter Weise sind auf dem Behälterdeckel 4 noch weitere Aggregate angeordnet, wie z.B. Zuleitungen für die Beheizung des Behälterdeckels, Vakuumleitungen, Filter und dergleichen.

Im gezeigten Ausführungsbeispiel ist der Mischbehälter 6 über Schnellverschlußelemente 7 leicht lösbar mit dem Behälterdeckel 4 verbunden.

In einer bevorzugten Ausführungsform besteht jedes Schnellverschlußelement aus einem schwenkbar am Außenumfang des Mischbehälters 6 gelagerten Spannbügel, an dessen oberem Ende eine Gewindebohrung angebracht ist, in der eine Klemmschraube sitzt. Das bolzenseitige Ende der Klemmschraube drückt hierbei in gespanntem Zustand des Schnellverschlußelementes 7 auf die Oberseite des Behälterdeckels 4. Zum Lösen dieses Schnellverschlußelementes 7 wird die Spannschraube zunächst um einige Umdrehungen gelöst, wonach sie außer Eingriff mit dem Behälterdeckel 4 kommt und der Spannbügel dann vom Behälterdeckel weggeschwenkt werden kann, wodurch die Verbindung zwischen dem Mischbehälter 6 und dem Behälterdeckel 4 aufgehoben ist.

Zur Absenkung des Mischbehälters 6 in die in Figur 3 gezeigte Stellung ist eine Hubeinrichtung 8 vorgesehen, die in einem bevorzugten Ausführungsbeispiel aus einem Hubgetriebe 17 besteht, dessen Antriebsrad über eine Handkurbel 12 drehend angetrieben ist, und wobei dieses nicht näher dargestellte Antriebsrad mit der Verzahnung einer vertikalen Zahnstange 11 kämmt, welche fest im Grundrahmen 5 befestigt ist.

Das Gehäuse des Hubgetriebes 17 ist mit einer Anschweißkonsole 10 verbunden, welche ihrerseits fest mit dem Außenumfang des Mischbehälters 6 verbunden ist.

Mit Drehung der Handkurbel 12 kann daher der Mischbehälter 6 in seine untere, abgesenkte Stellung nach Figur 3 gebracht werden. Es ist nun eine einfache Reinigung möglich, denn man kann den Inhalt des Mischbehälters von oben her optisch kontrollieren und die Reinigung erfolgt von oben, wobei dann bei geöffnetem Auslauf 9 die Reinigungsflüssigkeit entfernt werden kann.

In einer Weiterbildung der vorliegenden Erfindung ist es zusätzlich vorgesehen, daß zwischen dem Gehäuse des Hubgetriebes 17 und der Anschweißkonsole 10 ein Schwenklager 16 vorgesehen ist, so daß in der abgesenkten Stellung der Mischbehälter 6 um die Schwenkachse 15 verschwenkbar ist. Voraussetzung hierbei ist, daß er soweit abgesenkt werden kann, daß die Mischschnecke 3 ein Verschwenken in der Schwenkachse 15 nicht behindert.

In der Figur 2 sind die gleichen Teile mit den gleichen Bezugszeichen versehen.

Die Figur 4 zeigt ein abgewandeltes Ausführungsbeispiel, das sich von dem vorher beschriebenen Ausführungsbeispiel dadurch unterscheidet, daß die Hubeinrichtung 18 aus einer über einen Motor 13 drehend angetriebenen Spindel 14 besteht, die mit einer nicht näher dargestellten Spindelmutter kämmt, die fest mit dem Mischbehälter 6 verbunden ist. Ansonsten gelten für die funktionell gleichen Teilen die gleichen Bezugszahlen.

Statt der hier beschriebenen, einseitig angeordneten Hubeinrichtungen 8. 18 können selbstverständlich auch zweiseitig im Grundrahmen 5 befestigte Hubeinrichtungen vorgesehen werden: derartige Hubeinrichtungen werden vor allem für Mischbehälter mit größerem Nutzvolumen verwendet.

Neben der Ausbildung der Schnellverschlußelemente 7 als Schwenkklammerschrauben ist es in einer Alternative vorgesehen, derartige Schnellverschlußelemente als bekannte Kniehebelverschlüsse auszubilden.

Eine weitere Möglichkeit der lösbaren Verbindung zwischen Behälterdeckel 4 und Mischbehälter 6 ergibt sich durch Ausbildung dieses Schnellverschlußelementes 7 als Bajonettverschluß. In diesem Fall sind sowohl am Behälterdeckel als auch an der Außenseite des Mischbehälters radial auswärts stehende Lappen vorgesehen, die in Schließstellung genau übereinanderliegen und mit einem von außen her aufschiebbaren und mit einem Steilgewinde versehenen und damit aufdrehbaren Klemmring zusammengehalten werden.

## Patentansprüche

1. Konus-Schneckenmischer mit einem in einem Grundrahmen (5) angeordneten, konischen Mischbehälter (6), an dessen Innenwandung eine drehend angetriebene Mischschnecke (3) entlangbewegbar ist, deren Antrieb (1) auf einem den Mischbehälter (6) nach oben abschließenden Behälterdeckel (4) angeordnet ist, der lösbar mit dem Mischbehälter (6) verbunden ist, **dadurch gekennzeichnet**, daß der Behälterdeckel (4) in dem Grundrahmen (5) befestigt ist und mit dem Mischbehälter (6) über Schnellverschlußelemente (7) verbunden ist und daß der Mischbehälter (6) mit einer Hubeinrichtung (8,18) vertikal verstellbar im Grundrahmen angeordnet ist.

2. Schneckenmischer nach Anspruch 1, **dadurch gekennzeichnet**, daß die Hubeinrichtung (8) aus einer am Grundrahmen (5) befestigten vertikalen Zahnstange (11) besteht, mit der ein über eine Handkurbel (12) drehend angetriebenes Antriebsrad kämmt, welches Teil eines Hubgetriebes (17) ist, welches mit dem Mischbehälter (6) verbunden ist.

3. Schneckenmischer nach Anspruch 1, **dadurch gekennzeichnet**, daß die Hubeinrichtung aus einem fluidisch beaufschlagten Hubzylinder besteht.

4. Schneckenmischer nach Anspruch 1, **dadurch gekennzeichnet**, daß die Hubeinrichtung (18) aus einer drehend angetriebenen Spindel (14) besteht, welche mit einer mit dem Mischbehälter (6) verbundenen Spindelmutter zusammenwirkt.

5. Schneckenmischer nach einem der Ansprüche 1 bis 4,
**dadurch gekennzeichnet**, daß der Mischbehälter (6) in seiner vom Behälterdeckel (4) gelösten und abgesenkten Stellung in einer horizontalen Schwenkachse (15) schwenkbar ist.

6. Schneckenmischer nach einem der Ansprüche 1 bis 5,
**dadurch gekennzeichnet**, daß das Schnellverschlußelement (7) als schwenkbar am Außenumfang des Mischbehälters (6) gelagerte Schwenkklammerschraube ausgebildet ist.

7. Schneckenmischer nach einem der Ansprüche 1 bis 5,
**dadurch gekennzeichnet**, daß das Schnellverschlußelement (7) als Kniehebelverschluß ausgebildet ist.

8. Schneckenmischer nach einem der Ansprüche 1 bis 5,
**dadurch gekennzeichnet**, daß das Schnellverschlußelement (7) als Bajonettverschluß ausgebildet ist.

## Claims

1. A conical screw-type mixer comprising a conical mixing container (6) installed in a base frame (5), a rotationally driven mixing screw (3) being movable along its inner surface, the drive (1) of which is installed on a container lid (4) delimiting the mixing container (6) at the top and releasably connected to the mixing container (6), characterised in that the container lid (4) is secured in the base frame (5) and is joined to the mixing container (6) by means of rapid closure elements (7) and that the mixing container (6) is arranged to be vertically displaceable in the base frame by means of a lifting device (8, 18).

2. A screw-type mixer according to claim 1, characterised in that the lifting device (8) comprises a vertical toothed bar (11) secured to the base frame (5) which meshes with a driving pinion (12) driven in rotation by means of a hand crank, which pinion is part of a lifting gear (17) which is coupled to the mixing container (6).

3. A screw-type mixer according to claim 1, characterised in that the lifting device comprises a fluid-operated lifting cylinder.

4. A screw-type mixer according to claim 1, characterised in that the lifting device (18) comprises a rotationally driven spindle (14) which co-operates with a nut coupled to the mixing container (6).

5. A screw-type mixer according to one of claims 1 to 4, characterised in that the mixing container (6) is pivotable about a horizontal pivoting axis (15) in its position in which it is freed from the container lid (4) and lowered.

6. A screw-type mixer according to one of claims 1 to 5, characterised in that the rapid closure element (7) is constructed as a pivotal clamping screw pivotally arranged on the outer periphery of the mixing container (6).

7. A screw-type mixer according to one of claims 1 to 5, characterised in that the rapid closure element (7) is constructed as a toggle lever closure.

8. A screw-type mixer according to one of the claims 1 to 5, characterised in that the rapid closure element (7) is constructed as a bayonet closure.

## Revendications

1. Mélangeur conique à vis comportant, disposé dans un châssis de base (5), un récipient de mélange conique (6) sur la paroi interne duquel une vis mélangeuse (3) entraînée en rotation est mobile longitudinalement, l'entraînement de ladite vis mélangeuse (3) étant disposé sur un couvercle de récipient (4) fermant par le haut le récipient de mélange (6) et apte à être relié de façon amovible à celui-ci, caractérisé en ce que le couvercle de récipient (4) est fixé dans le châssis de base (5) et relié au récipient de mélange (6) par l'intermédiaire d'éléments de fermeture rapide (7), et en ce que le récipient de mélange (6) est disposé dans le châssis de base pour pouvoir être réglé verticalement à l'aide d'un dispositif de levage (8, 18).

2. Mélangeur à vis selon la revendication 1, caractérisé en ce que le dispositif de levage (8) se compose d'une crémaillère verticale (11) fixée au châssis de base (5), avec laquelle vient en prise un pignon de commande entraîné en rotation par une manivelle (12), lequel pignon de commande fait partie d'un engrenage de levage (17) relié au récipient de mélange (6).

3. Mélangeur à vis selon la revendication 1, caractérisé en ce que le dispositif de levage se compose d'un cylindre de levage sollicité par fluide.

4. Mélangeur à vis selon la revendication 1, caractérisé en ce que le dispositif de levage (18) se compose d'un axe (14) entraîné en rotation qui coopère avec un écrou relié au récipient de mélange (6).

5. Mélangeur à vis selon l'une des revendications 1 à 4, caractérisé en ce que le récipient de mélange (6), dans sa position séparée du couvercle de récipient (4) et abaissée, est apte à pivoter sur un axe de rotation (15).

6. Mélangeur à vis selon l'une des revendications 1 à 5, caractérisé en ce que l'élément de fermeture rapide (7) est conçu comme une vis à pince pivotante montée pivotante sur la périphérie extérieure du récipient de mélange (6).

7. Mélangeur à vis selon l'une des revendications 1 à 5, caractérisé en ce que l'élément de fermeture rapide (7) est conçu comme une fermeture à genouillère.

8. Mélangeur à vis selon l'une des revendications 1 à 5, caractérisé en ce que l'élément de fermeture rapide (7) est conçu comme une fermeture à baïonnette.
